# EUROPÄISCHE PATENTSCHRIFT

(11) **EP 3 409 817 B1**
(45) Veröffentlichungstag und Bekanntmachung des Hinweises auf die Patenterteilung: **15.12.2021**
(21) Anmeldenummer: 18171160.7
(22) Anmeldetag: 08.05.2018
(51) Int. Cl.: D01G 27/00, B65H 19/22, B65H 19/30

(54) **VORRICHTUNG ZUM TRANSPORTIEREN EINER WICKELWALZE BEI EINEM VLIESWICKLER**
DEVICE FOR TRANSPORTING A CORE IN A LAP-WINDING DEVICE
DISPOSITIF DE TRANSPORT D'UN NOYAU DANS UN DISPOSITIF DENROULEUR DE NAPPE

(30) Priorität: 24.05.2017 DE 102017111335
(43) Veröffentlichungstag der Anmeldung: 05.12.2018
(73) Patentinhaber: Trützschler GmbH & Co. KG, 41199 Mönchengladbach (DE)
(72) Erfinder: Barlog, Krzysztof, 64347 Griesheim (DE); Hachmann, Andreas, 33758 Schloß Holte-Stukenbrock (DE)

(56) Entgegenhaltungen:
- EP-A2- 0 244 059
- WO-A1-2007/096918
- US-A- 3 586 253
- US-A- 4 744 720

## Beschreibung

Die Erfindung betrifft eine Transportvorrichtung für einen Vlieswickler, einen damit ausgestatteten Vlieswickler sowie ein Betriebsverfahren für solch einen ausgestatteten Vlieswickler.

Vlieswickler an sich sind bekannt. Sie dienen dazu, ein beispielsweise von einer Karde kommendes Vlies auf eine Wickelwelle aufzuwickeln. Dazu werden leere Wickelwellen in einem Magazin des Vlieswicklers eingelegt und nach und nach zunächst in eine Warteposition gebracht. Die Warteposition dient dazu, die Wickelwelle zum einen von den anderen Wickelwellen zu separieren und zum anderen vor dem Beginn des eigentlichen Wickelvorgangs in Rotation zu versetzen.

In der US 3,586,253 A wird eine Wickelvorrichtung für Papier offenbart, bei der eine Wickelwelle von einem Magazin in eine Warteposition überführt wird. Bei der Entnahme der Wickelwelle wird diese nicht von der nächsten anliegenden Wickelwelle räumlich separiert, so dass die Oberflächen der Wickelwellen sich berühren, was Beschädigungen hervorrufen können und einen zusätzlichen Energieaufwand bedeutet.

Bei der EP 0244059 A2 wird ein als Winkelhebel ausgebildetes Druckmittel offenbart, mit dem bei der Entnahme einer Wickelwelle aus einem Magazin die benachbarte Wickelwelle auf räumliche Distanz gehalten wird.

Auch die WO2007/096918 A1 zeigt eine Wickelvorrichtung, bei der während der Entnahme der neuen Wickelwelle aus dem Magazin die benachbarte Wickelwelle nicht von der nächsten anliegenden Wickelwelle räumlich separiert wird.

Nachteil bei den bekannten Vlieswicklern ist, dass die zu separierende Wickelwelle zunächst von den anderen, sich im Magazin befindlichen Wickelwellen örtlich getrennt werden muss, um sie möglichst reibungsfrei in die Warteposition bringen zu können.

Aufgabe der Erfindung ist es daher, einen verbesserten Vlieswickler zu schaffen, der die in Warteposition zu bringende leere Wickelwelle von den anderen, sich im Magazin des Vlieswicklers befindlichen Wickelwelle örtlich trennt.

Diese Aufgabe wird durch den Gegenstand der unabhängigen Ansprüche gelöst. Vorteilhafte Weiterbildungen sind in den Unteransprüchen angegeben.

Erfindungsgemäß weist der Vlieswickler eine Vorrichtung auf, die ausgebildet ist, eine sich in einem Magazin des Vlieswicklers zu einer Kontaktwalze des Vlieswicklers nächstliegend befindliche, erste Wickelwelle in einer Aufnahmeposition aufzunehmen und von dem Magazin zu einer Warteposition des Vlieswicklers zu transportieren. Diese Vorrichtung ist ferner gestaltet, vor dem Aufnehmen der ersten Wickelwelle eine sich im Magazin von der Vorrichtung weiter weg befindliche, zu der ersten Wickelwelle benachbart angeordnete, zweite Wickelwelle von der ersten Wickelwelle weg zu bewegen. Dies ermöglicht, die erste Wickelwelle ohne Probleme aus dem Magazin weg befördern zu können. Solche Probleme könnten ein erhöhter Kraft- und damit Energieaufwand zum Wegbewegen der einen Wickelwelle sein. Der erhöhte Aufwand kann dabei vom Kontakt und der daraus resultierenden Reibung zwischen der einen Wickelwelle und der benachbarten Wickelwelle und/oder des Anstoßens gegen einen Endanschlag des Magazins herrühren. Es können mithin Antriebe mit geringerem Energiebedarf in die Vorrichtung integriert werden, was die Betriebskosten des Vlieswicklers niedrig halten hilft. Zudem ist die Gefahr von Beschädigungen an der Kontaktfläche insbesondere der das Vlies aufnehmenden Außenumfangsfläche der einen Wickelwelle geringer.

Das Aufnehmen der einen Wickelwelle kann realisiert sein, indem die Anordnung eine Verbindungswelle und einen Hebel aufweist. Die Verbindungswelle ist gestaltet, an dem Vlieswickler so angeordnet zu werden, dass sie sich im Wesentlichen parallel zu einer sich im Magazin des Vlieswicklers befindlichen Wickelwelle erstreckt. Der Hebel wiederum ist drehfest auf der Verbindungswelle angeordnet und umfasst eine Auflagefläche. Die Auflagefläche, die als Rand ausgebildet ist, erstreckt sich im Wesentlichen parallel zu einer mittels der Welle definierten Rotationsebene des Hebels. Sie weist ferner derart in eine Richtung vom übrigen Hebel im Wesentlichen parallel zur Rotationsebene und im Wesentlichen senkrecht zu ihrer Erstreckungsrichtung, dass bei einem Rotieren der Welle in eine vorbestimmte, erste Richtung der Hebel bis in eine vorbestimmte Endposition so rotiert wird, dass die Auflagefläche von einem Boden, auf dem Vlieswickler aufgestellt ist, wegweisend gegen die erste Wickelwelle stößt. Die erste Richtung führt also dazu, dass der Hebel die eine Wickelwelle bei Kontakt vom Boden weg vom Magazin abgehoben wird. Das Abheben erfolgt in der Weise, dass in der Endposition dieser Bewegung des Hebels dessen Auflagefläche an jeder Stelle, senkrecht zum Boden gesehen, einen Abstand zum Boden hat, der zumindest gleich einem Abstand einer Ablagekontur des Magazins für die Wickelwellen des Vlieswicklers ist. Die Ablagekontur ist die ebenfalls vom Boden weg weisende Kontur des Magazins. D. h. die Auflagefläche befindet sich an jeder Stelle zumindest in derselben Höhe wie ein sich an der jeweiligen Stelle Abschnitt der Magazin-Kontur. Die eine Wickelwelle ist mithin in ihrer Bewegung auf der Auflagefläche des Hebels nicht durch diese Kontur des Magazins behindert. Ferner ist die Auflagefläche in Richtung einer Kontaktwalze des Vlieswicklers zum Boden hin geneigt. Dadurch ist es der einen Wickelwelle möglich, auf der Auflagefläche an dem Magazin vorbei in Richtung Kontaktwalze zu rollen. Dadurch ist es möglich, mittels einer mittels eines Antriebs einfach zu realisierenden Bewegung dafür zu sorgen, dass die eine Wickelwelle aus dem Bereich des Magazins gelangt.

Vorzugsweise weist der Hebel einen Begrenzungsabschnitt auf. Dieser ist gestaltet, nach dem Aufnehmen der ersten Wickelwelle ein Bewegen der ersten Wickelwelle auf der Auflagefläche in Richtung vom Magazin weg zu begrenzen. Es handelt sich mithin um einen Endanschlag. Es sind mithin keine zusätzlichen Maßnahmen erforderlich, die Bewegung der einen Wickelwelle vom Magazin weg zu beeinflussen.

Der Begrenzungsabschnitt ist vorzugsweise mittels eines Vorsprungs gebildet, der von der Auflagefläche und von der Verbindungswelle weg hervorstehend ausgebildet ist. Dies ist eine besonders einfach herzustellende Möglichkeit, den Bewegungs-Endanschlag zu realisieren. Alternativ oder zusätzlich kann der Begrenzungsanschlag mittels einer Vertiefung gebildet sein. Diese ist in der Auflagefläche oder an einem dem Magazin abgewandten Ende der Auflagefläche ausgebildet. In der Endposition ist der Begrenzungsabschnitt zwischen der Kontaktwalze und dem Magazin derart angeordnet, dass der Begrenzungsabschnitt bei einem Rotieren der Welle in einer zur ersten Richtung entgegengesetzten, zweiten Richtung in einer Übergabeposition, in der die Auflagefläche vom Boden einen Abstand hat, der im Wesentlichen gleich einem Abstand der Warteposition ist, derart angeordnet ist, dass die eine Wickelwelle bei einem Weiterrotieren der Welle in die zweite Richtung trotz An- bzw. Aufliegens an bzw. in dem Begrenzungsabschnitt sicher in die Warteposition gelangt. D. h. der Begrenzungsabschnitt in Verbindung mit der Auflagefläche sorgen dafür, dass die eine Wickelwelle sicher am Magazin vorbei in die Warteposition bewegt werden kann; andere Vorkehrungen sind nicht erforderlich. Dies hält den Aufbau einfach und kostengünstig. Zudem muss während des gesamten Vorgangs nur der Hebel bewegt werden.

Bei jeder der vorgenannten Vorrichtungen kann das Wegbewegen der zweiten Wickelwelle von der ersten Wickelwelle realisiert sein, indem die Anordnung einen Anschlagrand aufweist, der so ausgebildet ist, dass der Anschlagrand beim Rotieren des ersten Hebels in die erste Richtung vor Erreichen der Aufnahmeposition gegen die zweite Wickelwelle stößt und beim Weiterrotieren des Hebels in Richtung Aufnahmeposition von der ersten Wickelwelle so weg bewegt wird, dass der Anschlagrand dabei die zweite Wickelwelle von der ersten Wickelwelle weg drängt. D. h. das Verschwenken des Hebels reicht aus, die eine Wickelwelle von der benachbarten und damit von allen anderen, sich im Magazin befindlichen Wickelwellen zu separieren. Damit wird der Hebel weiterhin nur in zwei Richtungen (einmal hin und einmal zurück) geschwenkt, was den Betrieb einfach hält. Nur die Form des Hebels ist so gewählt, dass die zusätzliche Separationsfunktion kein zusätzliches Element übernehmen muss. Insgesamt bleiben der Aufbau und der Betrieb sehr einfach und damit kostengünstig.

Die Auflagefläche, die als Rand ausgebildet ist, kann mittels eines Außenrands oder einer Außenkante des Hebels gebildet sein. Der Hebel muss demnach nicht zwangsläufig aufwendiger hergestellt werden, sondern möglicherweise nur in den Abmessungen etwas verändert werden.

Alternativ oder zusätzlich kann auch der Anschlagrand mittels eines Außenrands oder einer Außenkante des Hebels gebildet sein. D. h. der Hebel übernimmt eine Doppelfunktion: das Wegbewegen der zweiten von der ersten Wickelrolle und das darauffolgende Aufnehmen der ersten Wickelrolle, was einen einfachen und kostengünstigen Aufbau ermöglicht.

Dabei können die Auflagefläche und der Anschlagrand aneinander anstoßend ausgebildet sein. D. h. im einfachsten Fall reichen zwei gerade Flächen, wie sie beispielsweise durch Laserschneiden hergestellt werden können, aus, um die Separationsfunktion realisieren zu können.

Alternativ oder zusätzlich zu dem am Hebel realisierbaren Anschlagrand kann auch an einem Vorsprung ein Anschlagrand vorgesehen sein. Der Vorsprung ist zu dem Hebel drehfest und um dieselbe Achse wie der Hebel rotierbar angeordnet. Die Anordnung des Vorsprungs ist dementsprechend derart, dass der Vorsprung beim Rotieren des Hebels in Richtung erster Wickelrolle mit seinem Anschlagrand gegen die zweite Wickelrolle in Richtung von der ersten Wickelrolle weg stößt und bei einem Weiterdrehen des Hebels die zweite Wickelrolle von der ersten Wickelrolle weg drängt. Der Vorsprung hat den Vorteil, dass der Hebel nicht auf das Wegdrängen der zweiten Wickelrolle hin umgestaltet werden muss. Dies ermöglicht eine Nachrüstung bestehender Vlieswickler einfach mittels Anmontierens eines Zusatzteils mit dem genannten Vorsprung. Sind sowohl der Vorsprung als auch der Hebel jeweils mit einem Anschlagrand versehen, erhöht sich die Betriebssicherheit. Bricht der Vorsprung beispielsweise ab, kann der Hebel dessen Funktion übernehmen.

Jeder der vorgenannten Vorrichtungen kann zwei der vorgenannten Anordnungen aufweisen. Beide Anordnungen sind dabei eingerichtet, in den Vlieswickler derart integriert zu werden, dass die Vorrichtung in der Lage ist, die erste Wickelwelle an ihren Enden aufzunehmen und zu transportieren sowie die zweite Wickelwelle an ihren Enden von der ersten Wickelwelle weg zu bewegen. Das bedeutet, dass die sich im mittleren Bereich der Wickelwelle üblicherweise befindliche Aufnahmefläche für das Vlies nicht mit der Anordnung in Berührung kommt. Dies hilft, Beschädigungen an diesem für den Wickelprozess wichtigen Bereich der jeweiligen Wickelwelle zu vermeiden.

Ferner ist erfindungsgemäß ein Vlieswickler vorgesehen. Dieser weist ein Magazin auf, das gestaltet ist, Wickelwellen zu lagern. Ferner weist der Vlieswickler eine Warteposition auf, die gestaltet ist, eine Wickelwelle in Warteposition aufzunehmen. Schließlich weist der Vlieswickler eine der vorgenannten Vorrichtungen auf, die mit ihrer bzw. ihren Anordnungen in den Vlieswickler integriert ist, wie vorstehend beschrieben. Der Vlieswickler ist mithin weiter einfach und kostengünstig im Aufbau.

Der Vlieswickler weist vorzugsweise einen Antriebsmotor auf. Dieser ist eingerichtet die Verbindungswelle einer der zumindest einen Anordnung der Vorrichtung in die erste und die zweite Richtung zu rotieren. Damit kann der gesamte Vorgang zum Befördern der einen Wickelwelle vom Magazin zur Warteposition automatisiert werden, was die Bedienung vereinfacht und hilft, Fehler beispielsweise bei der Bedienung zu vermeiden. Zudem erlaubt die Automatisierung einen effizienteren und damit kostengünstigeren Betrieb des Vlieswicklers.

Bei beiden vorgenannten Vlieswicklern kann die Vorrichtung, wie vorstehend angegeben, zwei Anordnungen aufweisen. Die Anordnungen sind dementsprechend an zwei einander gegenüberliegenden Seiten eines Gestells des Vlieswicklers angeordnet, verbunden mit den bereits genannten Vorteilen.

Vorzugsweise sind die Seiten, an denen die Anordnungen angeordnet sind, Außenseiten des Gestells. D. h. das Gestell übernimmt eine zusätzliche Funktion, nämlich das Aufnehmen der jeweiligen Anordnung, was Kosten niedrig halten hilft.

Schließlich ist erfindungsgemäß ein Verfahren zum Betreiben eines der vorgenannten Vlieswickler vorgesehen. Das Verfahren umfasst einen ersten Schritt eines Betreibens der jeweiligen Anordnung der Vorrichtung derart, dass eine sich im Magazin zu einer Kontaktwalze des Vlieswicklers weiter weg befindliche, zur ersten Wickelwelle benachbart angeordnete, zweite Wickelwelle mittels der jeweiligen Anordnung von der ersten Wickelwelle weg bewegt wird. In einem nachfolgenden, zweiten Schritt erfolgt ein Transportieren der ersten Wickelwelle von dem Magazin zu einer Warteposition des Vlieswicklers. D. h. das Verfahren bleibt sehr einfach und trägt damit ebenfalls zu geringen Kosten bei.

Ist die jeweilige Anordnung mit einer Verbindungswelle ausgestattet, kann der Schritt des Betreibens der jeweiligen Anordnung ein Rotieren der Verbindungswelle der jeweiligen Anordnung der Vorrichtung in die erste Richtung, bis die Endposition erreicht ist, umfassen. Danach gibt es einen zusätzlichen Schritt des Wartens, bis sich die erste Wickelwelle in einer Transportposition befindet, in der beim Rotieren der Verbindungswelle in die zweite Richtung die erste Wickelwelle, abgesehen von der Warteposition des Vlieswicklers, an dem sonstigen Vlieswickler frei vorbei bewegbar angeordnet ist. Dieser Schritt führt lediglich zu einem temporären Abschalten des Antriebs und kostet mithin nichts. Das Warten kann mittels einer Sensorik realisiert werden, die das Erreichen einer Transportposition, in der die erste Wickelwelle frei bewegbar angeordnet ist, detektiert. Alternativ oder zusätzlich ist eine Zeitüberwachung vorsehbar, die nach Ablauf einer vorbestimmten Zeit, in der die erste Wickelwelle sicher die Transportposition erreicht hat, den nächsten Verfahrensschritt einleitet. Dieser nächste Verfahrensschritt, also nach Erreichen der Transportposition, der das vorgenannte Transportieren der ersten Wickelwelle umfasst, schließt ein Rotieren der Verbindungswelle in die zweite Richtung ein, bis die erste Wickelwelle die Warteposition erreicht hat. Auch das Erreichen der Warteposition kann sensorisch erfasst werden.

Weitere Merkmale und Vorteile der Erfindung ergeben sich aus der nachfolgenden Beschreibung bevorzugter Ausführungsformen. Es zeigen:
- Figur 1: einen Vlieswickler mit einem Transportabschnitt gemäß einer ersten Ausführungsform der Erfindung,
- Figur 2: den Antriebs- und Transportabschnitt des Vlieswicklers von Figur 1 im Ausschnitt,
- Figur 3: den Transportabschnitt des Vlieswicklers von Figur 1 in einem ersten Betriebszustand und in zwei Ansichten,
- Figur 4: den Transportabschnitt des Vlieswicklers von Figur 1 in einem zweiten Betriebszustand,
- Figur 5: den Transportabschnitt des Vlieswicklers von Figur 1 in einem dritten Betriebszustand,
- Figur 6: den Transportabschnitt des Vlieswicklers von Figur 1 in einem vierten Betriebszustand und in zwei Ansichten,
- Figur 7: den Transportabschnitt des Vlieswicklers von Figur 1 in einem fünften Betriebszustand,
- Figur 8: den Transportabschnitt des Vlieswicklers von Figur 1 in einem sechsten Betriebszustand,
- Figur 9: den Transportabschnitt des Vlieswicklers von Figur 1 in einem siebten Betriebszustand,
- Figur 10: den Vlieswickler von Figur 1 mit einem abgewandelten Transportabschnitt und
- Figur 11: einen Transportabschnitt gemäß einer zweiten Ausführungsform der Erfindung in verschiedenen Ansichten.

Figur 1 zeigt einen Vlieswickler 1 gemäß einer ersten Ausführungsform der Erfindung.

Der Vlieswickler 1 umfasst zwei Gestellwände 20, die auf einem Boden stehend parallel zueinander ausgerichtet sind. Beide Gestellwände 20 weisen an ihrem hier jeweils rechten Ende einen Ansatz 8 auf, der aber auch einstückig mit der jeweiligen Gestellwand 20 ausgebildet sein kann.

Die Gestellwände 20 sind mittels nicht bezeichneter, zwischen ihnen angeordneter und an ihnen befestigter Verstärkungsprofile zu einem Gestell zusammengebaut.

An der hier Rückseite der hinteren Gestellwand 20 befindet sich ein Schaltschrank 10, in dem beispielsweise die Steuerung des Vlieswicklers 1 angeordnet ist.

Ferner ist ein Antriebsabschnitt 30 dargestellt, der mittels eines Riemenantriebs eingerichtet ist, eine Kontaktwalze 9 rotierend anzutreiben, sodass eine daran anliegende, hier nicht dargestellte Wickelwelle mit einem Vlies bewickelt werden kann, das von der Kontaktwalze 9 auf ebenjene Wickelwelle übertragen wird.

In einem hier rechten Bereich weist jede Gestellwand 20 einen oberen Rand 21 auf, der in Richtung Kontaktwalze 9 zum Boden hin geneigt ausgebildet ist. Ferner sind auf diesem Rand 21 hier zwei Wickelwellen 2, 3 angeordnet. Die Neigung des Rands 21 der jeweiligen Gestellwand 20 führt dazu, dass die Wickelwellen 2, 3 hier nach links auf dem jeweiligen Rand 21 geführt selbsttätig rollen. Die Ränder 21 definieren somit ein jeweiliges Magazin 23 des Vlieswicklers 1 zur Aufnahme von Wickelwellen 2, 3, von denen der Übersichtlichkeit wegen nur das hintere Magazin 23 mit Bezugszeichen versehen ist.

Der Antriebsabschnitt 30 umfasst einen Motor 32, der über ein Getriebe 33 und einen Riemen 31 mit einer Riemenscheibe 34 drehverbunden ist, über die die Kontaktwalze 9 rotierend angetrieben wird. Ferner umfasst der Vlieswickler 1 einen später näher erläuterten Transportabschnitt 100, der eingerichtet ist, die hier linke Welle 2 von der hier gezeigten Position zu einer Warteposition 7 zu bringen, an der sich exemplarisch eine Wickelwelle 4 befindet.

Exemplarisch befindet sich eine Wickelwelle 4 in der vorbeschriebenen Warteposition, in der sie zum An- und Bewickeln mittels eines Reibrads 26 in Rotation versetzt und danach in bekannter Weise in eine Anwickelposition bewegt wird, in der sie an der Kontaktwalze 9 anliegt.

Eine Wickelwelle 5 befindet sich in Bewicklungsposition, und eine Wickelwelle 6 in Ausschubposition nach dem Bewickeln.

Auf die Beschreibung der anderen, hier gezeigten Elemente des Vlieswicklers 1 wird verzichtet, da sie für die Erfindung nicht wesentlich sind.

Figur 2 zeigt den Antriebsabschnitt 30 und den Transportabschnitt 100 des Vlieswicklers 1 von Figur 1 in größerem Detail.

Der Transportabschnitt 100 umfasst ein Antriebselement hier in Form eines Pneumatikzylinders 105. Der Pneumatikzylinder 105 ist am rechten Ende mittels eines Drehlagers 107 an einem Befestigungselement 104 entlang einer Achse drehgelenkig aufgenommen, die sich parallel zur Rotationsachse der Kontaktwalze 9 erstreckt.

Das Befestigungselement 104 selbst ist an dem Ansatz 8 befestigt, kann aber auch mittels des Ansatzes 8 selbst gebildet sein.

Ein Kolben 106 des Pneumatikzylinders 105 ist über ein Drehlager 108 an einem Hebel 110 drehgelenkig angebracht, das seinerseits mittels eines Drehlagers 109 an der Gestellwand 20 um eine Rotationsachse drehbar gelagert ist. Die durch die Drehlager 108, 109 definierten Rotationsachsen verlaufen ebenfalls parallel zur Rotationsachse der Kontaktwalze 9.

Der Hebel 110 ist in einem Zustand dargestellt, in dem es unterhalb der vorgenannten Wickelwelle 4 liegt, die sich in einer Warteposition 7 befindet. Die Warteposition 7 ist einer Ausnehmung in der Gestellwand 20 definiert und dient dazu, mittels des in Figur 1 dargestellten Reibrads 26 hier die Wickelwelle 4 in Rotation zu versetzen, um sie dann in dem hier dargestellten Knick zwischen Kontaktwalze 9 und Gestellwand 20 zu überführen, in der die nunmehr rotierende Wickelwelle in der Lage ist, Vlies von der Kontaktwalze 9 aufzunehmen. Der Knick entspricht mithin der vorgenannten Anwickelposition.

D. h. die Warteposition 7 ist eine Zwischenposition im Rahmen des automatischen Wickelvorgangs, den der Vlieswickler 1 realisiert.

Figur 3a zeigt den Transportabschnitt 100 von Figur 2 ohne Antriebsabschnitt 30. Figur 3b zeigt den Transportabschnitt 100 in einer perspektivischen Ansicht.

Wie zu erkennen, weisen die Wickelwellen 2, 3 jeweils eine nutenartige, umlaufend ausgebildete Ausnehmung 2d bzw. 3d auf, mittels denen die jeweilige Wickelwelle 2, 3 auf dem Rand 21 der jeweiligen Gestellwand 20 zu liegen kommt und gegen ein Bewegen entlang der Rotationsachse bzw. der Längserstreckung der jeweiligen Welle 2, 3 gesichert ist.

Hat die die Wickelwelle 4 die Warteposition verlassen, ist die Wickelwelle 2 in die mittels der Ausnehmung definierte Warteposition 7 zu befördern. Dies wird mittels des Transportabschnitts 100 realisiert. Dabei stellt Figur 3 die Ausgangssituation als erster Betriebszustand des Vlieswicklers 1 dar, um die Wickelwelle 2 in die Warteposition zu bringen.

Figur 4 zeigt den Transportabschnitt 100 in einem zweiten Betriebszustand. Wie zu erkennen, ist mittels Herausfahrens des Kolben 106 aus dem Pneumatikzylinder 105 über die Drehlager 108, 109 der Hebel 110 um einen bestimmten Winkel im Uhrzeigersinn rotiert. Dabei unterläuft ein hier schräg nach links oben weisender Rand 112 des Hebels 110 die zu transportierende Wickelwelle 2.

Figur 5 zeigt den Transportabschnitt 100 in einem dritten Betriebszustand. Demgemäß ist der Hebel 110 mittels weiteren Ausfahrens des Kolbens 106 weiter verschwenkt, und zwar derart, dass der Hebel 110 mit einem hier schräg rechts oben weisenden Rand als Anschlag 113 gegen die rechte Kontaktwalze 3 drückt. Dabei befindet sich der Hebel 110 weiterhin unterhalb der Wickelwelle 2, ohne diese zu bewegen.

Beim weitergehenden Verdrehen des Hebels 110 mittels weiteren Herausfahrens des Kolbens 106 aus dem Pneumatikzylinder 105 heraus wird, wie in Figur 6a in einem vierten Betriebszustand gezeigt, der Anschlag 113 so gegen die Wickelwelle 3 gedrückt, dass diese von der Wickelwelle 2 weg bewegt wird. Entweder wird dabei bereits die Wickelwelle 2 hier in Richtung nach oben, d. h. vom Boden und dem Rand 21 weg, bewegt, oder gelangt an der Wickelwelle 2 zur Anlage.

Wie in Figur 6b in einer perspektivischen Ansicht des Vlieswicklers 1 gezeigt, weist der Hebel 110 an seiner vom Boden weg weisenden Seite einen sich in Richtung Rand 112 verjüngenden Abschnitt auf. Dies ermöglicht, dass der somit ziemlich schmale Rand 112 in eine korrespondierende Ausnehmung 2a hier der Wickelwelle 2 zu liegen kommt. Der daraus resultierende trapezförmige Querschnitt des hier oberen Abschnitts des Hebels 110 führt dazu, dass der Anschlag 113 an den die Ausnehmung 3a der Wickelwelle 3 begrenzenden Vorsprüngen 3c anliegt und darüber die Wickelwelle 3 von der Wickelwelle 2 wegdrängen kann. Dadurch liegen die Wickelwellen 2, 3 nicht mehr aneinander an.

Wird der Kolben 106, wie in Figur 7 gezeigt, weiter herausgefahren, wird die Wickelwelle 2 vom Rand 21 der Gestellwand 20 abgehoben und liegt nunmehr nur noch auf dem Rand 112 des Hebels 110 auf.

Der Hebel 110 wird dabei weiter verschwenkt, bis der Rand 112 an einem in Figur 9 erkennbaren Vorsprung 22 und der Gestellwand 20 damit am sonstigen Vlieswickler 1 vorbei rollen kann. Aufgrund der Neigung des Rands 112 rollt die Wickelwelle 2 hier nach links in Richtung eines Vorsprungs 111 des Hebels 110. Der Vorsprung 111 dient mithin als Bewegungsbegrenzung für die Wickelwelle 2.

Aufgrund des Anschlags 113 kann sich die Wickelwelle 3 nicht in diese Richtung bewegen.

Beispielsweise mittels einer Zeitschaltung, die so geschaltet ist, dass die durch sie eingestellte Zeit ausreicht, dass die Wickelwelle 2 den Vorsprung 22 sicher überwunden hat, wird der Kolben 106 nach Ablauf dieser Zeit wieder in den Pneumatikzylinder 105 eingefahren, sodass der Hebel 110 nunmehr entgegen dem Uhrzeigersinn rotiert wird.

Dieser Zustand des Einleitens der entgegengesetzten Drehbewegung des Hebels 110 ist in Figur 8 dargestellt.

Das Zurückschwenken des Hebels 110 erfolgt in die in Figur 9 dargestellte Lage, in der die Wickelwelle 2 nunmehr in der die Warteposition 7 definierenden Ausnehmung der Gestellwand 20 angeordnet ist.

Damit ist der Vorgang des Bewegens der Wickelwelle 2 in die Warteposition beendet.

Aufgrund der Neigung des Rands 21 der Gestellwand 20 und der Tatsache, dass der Anschlag 113 des Hebels 110 von der Wickelwelle 3 weg bewegt wird, rollt die Wickelwelle 3 an die Stelle, an der sich vorher die Wickelwelle 2 im Wickelwellenmagazin 23 befunden hat, liegt also am Ende der Bewegung am Vorsprung 22 an.

Figur 10 zeigt den Vlieswickler 1 von Figur 1 mit einem abgewandelten Transportabschnitt 100.

Wie zu erkennen, sind der Antriebsabschnitt 100 inklusive Hebel 110 an der hier vorderen Seite der vorderen Gestellwand 20 und der Rückseite der hinteren Gestellwand 20 ausgebildet. Dabei kann somit jeder der zwei Hebel 110 mittels eines eigenen Antriebselements hier in Form eines jeweiligen Pneumatikzylinders 105 angetrieben sein. Um den Ausfall eines Antriebselements 105 auszugleichen, sind beide Hebel 110 vorzugsweise mittels einer Verbindungswelle 101 drehfest zueinander angeordnet. Die Verbindungswelle 101 ist dabei über ein jeweiliges Lager 102 in der jeweiligen Gestellwand 20 freie rotierbar aufgenommen. An ihren Enden sind die Hebel 110 drehfest angeordnet.

Die Verbindungswelle 101 ist beispielhaft mittig an einem Lager 102 frei rotierbar abgestützt, das seinerseits mittels eines Befestigungselements am Gestell bzw. an einem hier dargestellten Verbinder 25 befestigt ist. Der Verbinder 25 ist exemplarisch an den Gestellwänden 20 befestigt.

Figur 11 zeigt einen Transportabschnitt 100 gemäß einer zweiten Ausführungsform von Erfindung.

Diese unterscheidet sich von der ersten Ausführungsform darin, dass zusätzlich zu dem eigentlichen Hebel 110 ein Anschlagteil 120 drehfest zu dem jeweiligen Hebel 110 angeordnet ist, wie in Figur 11a gezeigt. Vorzugsweise ist das Anschlagteil 120 vermittels einer Schraubbefestigung an dem Hebel 110 ortsfest angebracht.

Das Anschlagteil 120 weist einen Vorsprung 121 auf, der sich quer zur Rotationsachse des Anschlagteils 120 von diesem hervorstehend ausgebildet ist.

Der Vorsprung 121 ist dabei so angeordnet, dass er beim Rotieren des Hebels 110 gegen die in Figur 11 dargestellte Wickelwelle 3 gedrängt wird und diese damit von der Wickelwelle 2 weg bewegt. D. h. der Hebel 110 selbst muss nicht über einen Anschlag 113 verfügen. Der Vorsprung 121 bildet einen funktionsgleichen Anschlag 122. Dies ermöglicht, den Hebel 110 im Bereich des Rands 112 sich nicht verjüngend ausbilden zu müssen.

Ferner weist der Vorsprung 121 am freien Ende, in Rotationsrichtung gesehen, eine runde Außenkontur auf, die ein sanftes Anstoßen gegen die Wickelwelle 3 ermöglicht. Dies dient der Reduzierung von Vibrationen am Vlieswickler 1.

Auch hier kann, wie in Figur 11b gezeigt, eine Verbindungswelle 101 vorgesehen sein, sodass der Transportabschnitt 100 ebenfalls doppelt vorgesehen ist.

Figur 11c zeigt den Transportabschnitt 100 im Rahmen des bereits in Figur 1 dargestellten Vlieswicklers 1. Wie zu erkennen, greift der Vorsprung 121 in eine Ausnehmung 3b der Wickelwelle 3 ein, die sich örtlich von der nutenartigen Aufnahmenut 3a unterscheidet. Damit ist es möglich, bestehende Vlieswickler mit einem Hebel ohne Anschlag 113 mit der zusätzlichen Funktion des Wegdrängens hier der Wickelwelle 3 von der Wickelwelle 2 zu versehen.

Die Erfindung ist nicht auf die vorstehend angegebenen Ausführungsformen beschränkt.

Als Antriebselement bietet sich beispielsweise eine Motor-Getriebeanordnung an.

Um die Rotation des Riemens 31 zu begrenzen, kann dies über den maximalen Fahrweg des Kolbens 106 realisiert sein. Alternativ oder zusätzlich kann eine Sensorik vorgesehen sein, die beispielsweise detektiert, wenn die Wickelwelle 2 den Magazin Abschnitt 23 verlassen hat.

Um die Position des Hebels 110 in Bezug auf den Magazinabschnitt zu erfassen, kann eine Sensorik vorgesehen sein. Sie kann beispielsweise mittels eines optischen Sensors realisiert sein, der den Abstand beispielsweise des in den Figuren linken Endes des Hebels 110 zum Boden oder einem ortsfesten Element des Vlieswicklers 1 in Bezug auf seine Position in Bezug auf den Rand 21 der Gestellwand 20 detektieren kann. Dies dient dem Zweck zu erkennen, wann die Wickelwelle 2 am sonstigen Vlieswickler 1 und insbesondere am Magazinabschnitt 23 vorbeirollen kann.

Hat der jeweilige Hebel 110 die in den Figuren höchste Position erreicht, ist vorzugsweise eine Zeitschaltung vorgesehen. Diese verhindert das Zurückdrehen des Hebels 110 zurück in die Position gemäß Figur 3, bis die Wickelwelle 2 sicher am sonstigen Vlieswickler 1 vorbei bewegt und somit sicher in die Warteposition 7 gebracht werden kann. Dabei ist eine Zeit eingestellt, in der die Wickelwelle 2 aufgrund der Schwerkraft sicher in Richtung Vorsprung 111 gerollt ist.

Anstelle oder zusätzlich zum Vorsprung 111 kann der Hebel 110 im Bereich des in den Figuren linken Endes auch eine Vertiefung im Rand 112 aufweisen, in den die zu transportierende Wickelwelle 2 hineinrollt und dort in Position gehalten wird.

Im Ergebnis schafft die Erfindung eine sehr einfach aufgebaute und preiswerte Lösung, eine Wickelwelle 2 in einem Magazin 23 sicher und mit möglichst geringem Kraftaufwand in eine Warteposition 7 zu überführen.

Ist das Anschlagteil 120 vorhanden, kann dieses auch so ausgebildet sein, dass deren Vorsprung 121 die Wickelwellen 2 und 3 beim Schwenken in Richtung Magazin 23 nicht ergreifen kann, also unterhalb der Wickelwellen 2, 3 an diesen vorbei bewegt wird. Hat die Wickelwelle 2 das Magazin 23 bzw. den Vorsprung 22 in Richtung Kontaktwalze 8 überwunden, und wird der Hebel 110 wieder zurückgeschwenkt, rollt eine dritte, der Wickelwelle 3 in Richtung von der Kontaktwalze 8 weg nächstliegende Wickelwelle gegen den Vorsprung 121, sodass sie nicht zusammen mit der Wickelwelle 3 quasi zeitgleich gegen den Vorsprung 22 stoßen kann. Dadurch werden Beschädigungen am Vorsprung 22 und Vibrationen am Vlieswickler 1 verringert, wenn nicht gar vermieden.

### Bezugszeichenliste

- 1: Vlieswickler
- 2, 3: Wickelwelle
- 2a, 3a: Aufnahmenut
- 3b: Ausnehmung
- 2c, 3c: Vorsprung
- 2d, 3d: Ausnehmung
- 4- 6: Wickelwelle
- 7: Warteposition
- 8: Ansatz
- 9: Kontaktwalze
- 10: Schaltschrank

- 20: Gestellwand
- 21: Rand
- 22: Vorsprung
- 23: Magazin
- 24: Lager
- 25: Verbinder
- 26: Reibrad

- 30: Antriebsabschnitt
- 31: Riemen
- 32: Motor
- 33: Getriebe
- 34, 35: Riemenscheibe

- 100: Transportabschnitt
- 101: Verbindungswelle
- 102: Lager
- 103: Befestigungselement
- 104: Antriebselement
- 105: Pneumatikzylinder
- 106: Kolben
- 107- 109: Drehlager

- 110: Hebel
- 111: Vorsprung
- 112: Rand
- 113: Anschlag

- 120: Anschlagteil
- 121: Vorsprung
- 122: Anschlag

## Patentansprüche

1. Vlieswickler (1), aufweisend,
• ein Magazin (23), gestaltet, Wickelwellen (2, 3) zu lagern,
• eine Warteposition (7), gestaltet, eine Wickelwelle (2, 3) in Warteposition aufzunehmen,
• und eine Vorrichtung, die ausgebildet ist,
- eine sich in einem Magazin (23) des Vlieswicklers (1) zu einer Kontaktwalze (9) des Vlieswicklers (1) nächstliegend befindliche, erste Wickelwelle (2, 3)
• in einer Aufnahmeposition aufzunehmen sowie
• von dem Magazin (23) zu einer Warteposition (7) des Vlieswicklers (1) zu transportieren und
- vor dem Aufnehmen der ersten Wickelwelle (2) eine sich im Magazin (23) von der Vorrichtung weiter weg befindliche, zu der ersten Wickelwelle (2) benachbart angeordnete, zweite Wickelwelle (3) von der ersten Wickelwelle (2) weg zu bewegen
• wobei
- das Aufnehmen realisiert ist, indem die Vorrichtung ferner eine Anordnung umfasst, mit
• einer Verbindungswelle (101), gestaltet, an dem Vlieswickler (1) so angeordnet zu werden, dass sie sich im Wesentlichen parallel zu einer sich im Magazin (23) des Vlieswicklers (1) befindlichen Wickelwelle (2, 3) erstreckt, sowie
• einen Hebel (110), der
∘drehfest auf der Verbindungswelle (101) angeordnet ist und
∘eine Auflagefläche umfasst, die als Rand (112) ausgebildet ist und
◇ sich im Wesentlichen parallel zu einer mittels der Verbindungswelle (101) definierten Rotationsebene des Hebels (110) erstreckt und
◇ derart in eine Richtung vom übrigen Hebel (110) im Wesentlichen parallel zur Rotationsebene und im Wesentlichen senkrecht zu ihrer Erstreckungsrichtung weist, dass bei einem Rotieren der Verbindungswelle (101) in eine vorbestimmte, erste Richtung der Hebel (110) bis in eine vorbestimmte Endposition so rotiert wird, dass der Rand (112)
▭ von einem Boden, auf dem Vlieswickler (1) aufgestellt ist, wegweisend gegen die erste Wickelwelle (2) stößt,
▭ die erste Wickelwelle (2) vom Magazin (23) in Richtung vom Boden weg abhebt und
◇ in der Endposition
▭ an jeder Stelle, senkrecht zum Boden gesehen, einen Abstand zum Boden hat, der zumindest gleich einem Abstand einer Ablagekontur des Magazins (23) für die Wickelwellen des Vlieswicklers (1) ist und
▭ in Richtung einer Kontaktwalze (9) des Vlieswicklers (1) zum Boden hin geneigt ist, und
- das Wegbewegen der zweiten Wickelwelle (3) von der ersten Wickelwelle (2) realisiert ist, indem eine Anordnung einen Anschlag (113, 122) aufweist, der so ausgebildet ist, dass der Anschlag (113, 122)
• beim Rotieren des Hebels (110) in die erste Richtung vor Erreichen der Aufnahmeposition gegen die zweite Wickelwelle (3) stößt und
• beim Weiterrotieren des Hebels (110) in Richtung Aufnahmeposition von der ersten Wickelwelle (2) so weg bewegt wird, dass der Anschlag (113, 122) dabei die zweite Wickelwelle (3) von der ersten Wickelwelle (2) weg drängt.

2. Vlieswickler gemäß einem der vorhergehenden Ansprüche, wobei der Hebel (110) einen Vorsprung (111) aufweist, gestaltet, nach dem Aufnehmen der ersten Wickelwelle (2) ein Bewegen der ersten Wickelwelle (2) auf dem Rand (112) in Richtung vom Magazin (23) weg zu begrenzen.

3. Vlieswickler gemäß Anspruch 2, wobei der Vorsprung (111)
- von dem Rand (112) und von der Verbindungswelle (101) weg hervorstehend ausgebildet ist, und/oder
- einer Vertiefung, die in dem Rand (112) oder an einem dem Magazin (23) abgewandten Ende des Randes (112) ausgebildet ist, und
• in der Endposition zwischen der Kontaktwalze (9) und dem Magazin (23) derart angeordnet ist, dass der Vorsprung (111) bei einem Rotieren der Verbindungswelle (101) in einer zur ersten Richtung entgegengesetzten, zweiten Richtung in einer Übergabeposition, in der der Rand (112) vom Boden einen Abstand hat, der im Wesentlichen gleich einem Abstand der Warteposition (7) ist, derart angeordnet ist, dass die eine Wickelwelle (2, 3) bei einem Weiterrotieren der Verbindungswelle (101) in die zweite Richtung trotz An- bzw. Aufliegens an bzw. in dem Vorsprung (111) sicher in die Warteposition (7) gelangt.

4. Vlieswickler gemäß einem der vorhergehenden Ansprüche, wobei der Rand (112) mittels eines Außenrands oder einer Außenkante des Hebels (110) gebildet ist.

5. Vlieswickler gemäß Anspruch 5 oder 6, wobei der Anschlag (113) mittels eines Außenrands oder einer Außenkante des Hebels (110) gebildet ist.

6. Vlieswickler gemäß Anspruch 5, wobei der Rand (112) und der Anschlag (113) aneinander anstoßend ausgebildet sind.

7. Vlieswickler gemäß einem der vorhergehenden Ansprüche, wobei der Anschlag (122) mittels eines Vorsprungs (121) gebildet ist, der zu dem Hebel (110) drehfest und um dieselbe Achse wie der Hebel (110) rotierbar angeordnet ist.

8. Vlieswickler gemäß einem der vorhergehenden Ansprüche,
• umfassend zwei Anordnungen,
• wobei die zwei Anordnungen eingerichtet sind, in den Vlieswickler (1) derart integriert zu werden, dass die Vorrichtung in der Lage ist,
- die erste Wickelwelle (2) an ihren Enden
• aufzunehmen und
• zu transportieren sowie
- die zweite Wickelwelle (3) an ihren Enden von der ersten Wickelwelle (2) weg zu bewegen.

9. Vlieswickler (1) gemäß Anspruch 1, ferner aufweisend einen Antriebsmotor, eingerichtet die Verbindungswelle (101) der Vorrichtung in die erste und die zweite Richtung zu rotieren.

10. Vlieswickler (1) gemäß Anspruch 8, wobei
• die Anordnungen ausgebildet ist, an zwei einander gegenüberliegenden Seiten eines Gestells (8, 20) des Vlieswicklers (1) angeordnet zu werden.

11. Vlieswickler (1) gemäß Anspruch 10, wobei die Seiten Außenseiten des Gestells (8, 20) sind.

12. Verfahren zum Betreiben eines Vlieswicklers (1) gemäß einem der Ansprüche 1 bis 11,
• aufweisend die Schritte:
- Betreiben der jeweiligen Anordnung der Vorrichtung derart, dass eine sich im Magazin (23) von der Vorrichtung zu einer Kontaktwalze (9) des Vlieswicklers (1) weiter weg befindliche, zur ersten Wickelwelle (2) benachbart angeordnete, zweite Wickelwelle (3) mittels der jeweiligen Anordnung von der ersten Wickelwelle (2) weg bewegt wird, und
- Transportieren der ersten Wickelwelle (2) von dem Magazin (23) zu einer Warteposition (7) des Vlieswicklers (1), und
• wobei
- der Schritt des Betreibens der jeweiligen Vorrichtung ein Rotieren der Verbindungswelle (101) der Vorrichtung in die erste Richtung, bis die Endposition erreicht ist, umfasst,
- das Verfahren danach einen Schritt des Wartens, bis sich die erste Wickelwelle (2) in einer Transportposition befindet, in der beim Rotieren der Verbindungswelle (101) in die zweite Richtung die erste Wickelwelle (2), abgesehen von der Warteposition (7) des Vlieswicklers (1), an dem sonstigen Vlieswickler (1) frei vorbei bewegbar angeordnet ist, umfasst, und
- nach Erreichen der Transportposition, sich der Schritt des Transportierens der ersten Wickelwelle (2) anschließt, umfassend ein Rotieren der Verbindungswelle (101) in die zweite Richtung, bis die erste Wickelwelle (2) die Warteposition (7) erreicht hat.

## Claims

1. A web winder (1), including
• a magazine (23), configured for storing winding shafts (2, 3),
• a waiting position (7), configured for accommodating a winding shaft (2, 3) in waiting position,
• and a device, which is formed for
- accommodating a first winding shaft (2, 3) in a receiving position, which, in a magazine (23) of the web winder (1), is located next to a contact roll (9) of the web winder (1),
• as well as
• for transporting the same from the magazine (23) to a waiting position (7) of the web winder (1), and
- prior to receiving the first winding shaft (2), moving away from the first winding shaft (2) a second winding shaft (3), which, in the magazine (23) is located further away from the device and disposed neighbouring the first winding shaft (2),
• wherein
- receiving is realized in that furthermore the device comprises an assembly with
• a connecting shaft (101), configured for being disposed at the web winder (1) such that it essentially extends parallel to a winding shaft (2, 3), which is located in the magazine (23) of the web winder (1), as well as
• a lever (110), which
° is torque-proof disposed on the connecting shaft (101), and
° has a support surface, which is formed as a border (112), and
0 essentially extends parallel to a plane of rotation of the lever (110), which is defined by means of the connecting shaft (101), and
0 points in a direction of the rest of the lever (110) essentially parallel to the plane of rotation and essentially vertically to the extension direction thereof, so that, when rotating the connecting shaft (101) in a predetermined first direction, the lever (101) is rotated as far as to a predetermined end position so that the border (112)
° pointing away from a bottom, on which the web winder (1) is erected, abuts against the first winding shaft (2),
° the first winding shaft (2) lifts off of the magazine (23) in the direction away from the bottom, and
0 in the end position
° at each location, seen vertically to the bottom, has a distance to the bottom, which is at least equal to a distance of a deposit contour of the magazine (23) for the winding shafts of the web winder (1), and
° is inclined to the bottom in direction of a contact roll (9) of the web winder (1), and
- moving the second winding shaft (3) away from the first winding shaft (2) is realized in that an assembly includes an abutment (113, 122), which is formed so that the abutment (113, 122)
• when rotating the lever (110) in the first direction prior to reaching the receiving position, abuts against the second winding shaft (3), and
• when further rotating the lever (110) in the direction receiving position, is moved away from the first winding shaft (2) so far that thereby the abutment (113, 122) urges the second winding shaft (3) away from the first winding shaft (2).

2. The web winder according to any of the preceding claims, wherein the lever (110) has a projection (111), configured, after receiving the first winding shaft (2), for delimiting a movement of the first winding shaft (2) on the border (112) in the direction away from the magazine (23).

3. The web winder according to claim 2, wherein the projection (111)
- is formed as protruding away from the border (112) and from the connecting shaft (101), and/or
- a depression, which is formed in the border (112) or at an end of the border (112) facing away from the magazine (23), and
• in the end position between the contact shaft (9) and the magazine (23) is disposed such that the projection (111), upon rotation of the connecting shaft (101) in a second direction opposite to the first direction in a transfer position, in which the border (112) has a distance to the bottom, which essentially is equal to a distance of the waiting position (7), is disposed such that the one winding shaft (2, 3) reliably reaches the waiting position (7) when further rotating the connecting shaft (101) in the second direction despite abutting or resting on or at the projection (111).

4. The web winder according to any of the preceding claims, wherein the border (112) is formed by means of an outer border or an outer edge of the lever (110).

5. The web winder according to claim 5 or 6, wherein the abutment (113) is formed by means of an outer border or an outer edge of the lever (110).

6. The web winder according to claim 5, wherein the border (112) and the abutment (113) are formed as abutting against each other.

7. The web winder according to any of the preceding claims, wherein the abutment (122) is formed by means of a projection (121), which is disposed torque-proof to the lever (110) and rotatably about the same axis as the lever (110).

8. The web winder according to any of the preceding claims,
• comprising two assemblies,
• wherein the two assemblies are adapted for being incorporated into the web winder (1) such that the device is able to
- accommodate the first winding shaft (2) at the ends thereof,
- and
- to transport, as well as
- to move the second winding shaft (3) at the ends thereof away from the first winding shaft (2).

9. The web winder (1) according to claim 1, furthermore including a drive motor, adapted for rotating the connecting shaft (101) of the device in the first and in the second directions.

10. The web winder (1) according to claim 8, wherein
• the assemblies are formed for being disposed at two sides of a frame (8, 20) of the web winder (1), which sides are opposite each other.

11. The web winder (1) according to claim 10, wherein the sides are outsides of the frame (8, 20).

12. A method for operating a web winder (1) according to any of the claims 1 to 11,
• including the steps:
- operating the respective assembly of the device such that a second winding shaft (3), which is disposed neighbouring the first winding shaft (2) in the magazine (23) and located further away from a contacting shaft (9) of the web winder (1), is moved away from the first winding shaft (2) by means of the respective assembly, and
- transporting the first winding shaft (2) from the magazine (23) to a waiting position (7) of the web winder (1), and
• wherein
- the step of operating the respective device comprises rotating the connecting shaft (101) of the device in the first direction until reaching the end position,
- the method then comprises a step of waiting until the first winding shaft (2) is in a transport position, in which, when rotating the connecting shaft (101) in the second direction, the first winding shaft (2), except for the waiting position (7) of the web winder (1), is disposed freely movable past the rest of the web winder (1), and
- after reaching the transport position, follows the step of transporting the first winding shaft (2), comprising rotating the connecting shaft (101) in the second direction, until the first winding shaft (2) has reached the waiting position (7).

## Revendications

1. Enrouleur de nappe (1), comprenant,
• un magasin (23), conçu à supporter des arbres d'enroulement (2, 3),
• une position d'attente (7), conçue à recevoir un arbre d'enroulement (2, 3) en position d'attente,
• et un dispositif, qui est aménagée à
- recevoir un premier arbre d'enroulement (2, 3) se trouvant dans un magasin (23) de l'enrouleur de nappe (1) et étant le plus proche d'un rouleau de contact (9) de l'enrouleur de nappe (1)
• en une position de réception, de même que
• le transporter du magasin (23) vers une position d'attente (7) de l'enrouleur de nappe (1), et
- avant de recevoir le premier arbre d'enroulement (2, 3), à déplacer un deuxième arbre d'enroulement (3), se trouvant dans le magasin plus éloigné du dispositif et étant agencé avoisinant du premier arbre d'enroulement (2), de façon à l'éloigner du premier arbre d'enroulement (2),
• dans lequel
- la réception se réalise en ce que le dispositif comporte par ailleurs un agencement, avec
• un arbre de connexion (101) conçu à être agencé sur l'enrouleur de nappe (1) de façon à ce que l'arbre s'étend essentiellement parallèlement à un arbre d'enroulement (2, 3) se trouvant dans le magasin (23) de l'enrouleur de nappe (1), de même que
• un levier (110), lequel
∘ est agencé de façon à résister à la torsion sur l'arbre de connexion (101), et
∘ comporte une surface de repos, qui est aménagée comme bord (112), et
0 s'étend essentiellement parallèlement à un plan de rotation du levier (101) défini au moyen de l'arbre de connexion (101, et
0 pointe en direction du reste du levier (110) essentiellement parallèlement au plan de rotation et essentiellement verticalement à sa direction d'extension, que lorsque l'arbre de connexion (101) tourne en une première direction prédéterminée, le levier (110) tourne jusqu'à une position terminale prédéterminée de sorte que le bord (112)
∘ détourné d'un sol sur lequel est placé l'enrouleur de nappe (1), bute contre le premier arbre d'enroulement (2),
∘ le premier arbre d'enroulement (2) décolle du magasin (23) en direction s'éloignant du sol, et
0 dans la position terminale
∘ à chaque endroit, vu verticalement au sol, a une distance au sol, qui est au moins égale à une distance d'un contour de dépôt du magasin (23) pour les arbres d'enroulement de l'enrouleur de nappe (1), et
∘ en direction d'un rouleau de contact (9) de l'enrouleur de nappe (1), est incliné vers le sol, et
- déplaçant le deuxième arbre d'enroulement (3) en s'éloignant du premier arbre d'enroulement (2) est réalisé en ce qu'un agencement comprend une butée (113, 122) qui est aménagée à ce que la butée (113, 122)
• lors de la rotation du levier (110) en une première direction avant d'arriver à la position de réception, bute contre le deuxième arbre d'enroulement (3) et
• en continuant la rotation du levier (110) en direction position de réception, est éloignée du premier arbre d'enroulement (2) de façon à ce que la butée (113,122) pousse ainsi le deuxième arbre d'enroulement (3) à s'éloigner du premier arbre d'enroulement (2).

2. Enrouleur de nappe selon l'une des revendications précédentes, le levier (110) ayant une saillie (111) conçue, après avoir reçu le premier arbre d'enroulement (2), à délimiter un mouvement du premier arbre d'enroulement (2) sur le bord (112) en direction éloignée du magasin (23).

3. Enrouleur de nappe selon la revendication 2, la saillie (111)
- étant aménagée de façon à faire saillie du bord (112) et éloignée de l'arbre de connexion (101), et/ou
- au moyen d'une dépression, qui est aménagée dans le bord (112) ou sur une extrémité du bord (112) détournée du magasin (23), et
- en la position terminale est agencée entre le rouleau de contact (9) et le magasin (23) de façon à ce que la saillie (111), lors d'une rotation de l'arbre de connexion (101) en une deuxième direction opposée à la première direction, en une position de transfert, dans laquelle le bord (112) à une distance au sol, qui est essentiellement égale à une distance de la position d'attente (7), est agencée de façon à ce que ledit un arbre d'enroulement (2, 3), si l'on continue à tourner l'arbre de connexion (101) en la deuxième direction arrive certainement dans la position d'attente (7), malgré le contact ou repos sur ou dans la saillie (111).

4. Enrouleur de nappe selon l'une des revendications précédentes, le bord (112) étant aménagé au moyen d'un bord extérieur ou d'une arête extérieure du levier (110).

5. Enrouleur de nappe selon la revendication 5 ou 6, la butée (113) étant aménagée au moyen d'un bord extérieur ou d'une arête extérieure du levier (110).

6. Enrouleur de nappe selon la revendication 5, le bord (112) et la butée (113) étant aménagés en butant l'un contre l'autre.

7. Enrouleur de nappe selon l'une des revendications précédentes, la butée (122) étant aménagée au moyen d'une saillie (121), qui est agencée de façon à résister à la rotation envers le levier (110) et de façon rotative autour du même axe que le levier (110).

8. Enrouleur de nappe selon l'une des revendications précédentes.
• comportant deux agencements,
• les deux agencements étant adaptés à être intégrés dans l'enrouleur de nappe (1) de façon à ce que le dispositif est capable
- de recevoir le premier arbre d'enroulement (2) à ses extrémités
- et
- de le transporter, de même que
- de déplacer le deuxième arbre d'enroulement (3) à ses extrémités en l'éloignant du premier arbre d'enroulement (2).

9. Enrouleur de nappe (1) selon la revendication 1, par ailleurs comprenant un moteur d'entraînement adapté à faire tourner l'arbre de connexion (101) du dispositif en la première et la deuxième direction.

10. Enrouleur de nappe (1) selon la revendication 8,
• les agencements étant aménagés à pouvoir être agencés à deux côtés opposés d'un bâti (8, 20) de l'enrouleur de nappe (1).

11. Enrouleur de nappe (1) selon la revendication 10, les côtés étant des côtés extérieurs du bâti (8, 20).

12. Méthode pour opérer un enrouleur de nappe (1) selon l'une des revendications 1 à 11,
• comprenant les étapes suivantes :
- opérer l'agencement respectif du dispositif de façon à ce qu'un deuxième arbre d'enroulement (3), se trouvant dans le magasin (23) plus éloigné du dispositif par rapport à un rouleau de contact (9) de l'enrouleur de nappe (1) et étant agencé avoisinant au premier arbre d'enroulement (2), au moyen de l'agencement respectif est déplacé en s'éloignant du premier arbre d'enroulement (2), et
- transporter le premier arbre d'enroulement (2) du magasin (23) vers une position d'attente (7) de l'enrouleur de nappe (1), et
• dans lequel
- l'étape pour opérer le dispositif respectif comporte faire tourner l'arbre de connexion (101) du dispositif en une première direction jusqu'à ce qu'il arrive dans la position terminale,
- ensuite la méthode comporte une étape d'attente jusqu'à ce que le premier arbre d'enroulement (2) se trouve en une position de transport, dans laquelle, lors de la rotation de l'arbre de connexion (101) en la deuxième direction, le premier arbre d'enroulement (2) est agencé de façon à pouvoir passer librement le reste de l'enrouleur de nappe (1), sauf en la position d'attente (7) de l'enrouleur de nappe (1), et
- après arriver dans la position de transport, s'ensuit l'étape de transport du premier arbre d'enroulement (2) comportant faire tourner l'arbre de connexion (101) en la deuxième direction, jusqu'à ce que le premier arbre d'enroulement (2) arrive dans la position d'attente (7).
